# EUROPÄISCHE PATENTSCHRIFT

(11) **EP 1 319 200 B1**
(45) Veröffentlichungstag und Bekanntmachung des Hinweises auf die Patenterteilung: **09.11.2005**
(21) Anmeldenummer: 01969243.3
(22) Anmeldetag: 24.08.2001
(51) Int. Cl.: G03G 15/00

(54) **ELEKTROPHOTOGRAPHISCHER ODER IONOGRAPHISCHER DRUCKER MIT VARIABLER DRUCKGESCHWINDIGKEIT**
ELECTROPHOTOGRAPHIC OR IONOGRAPHIC PRINTER HAVING VARIABLE PRINTING SPEED
IMPRIMANTE ELECTROPHOTOGRAPHIQUE OU IONOGRAPHIQUE A VITESSE D'IMPRESSION VARIABLE

(30) Priorität: 01.09.2000 DE 10043033
(43) Veröffentlichungstag der Anmeldung: 18.06.2003
(73) Patentinhaber: CSAT Gesellschaft für Computer-Systeme und Automations-Technik mit beschränkter Haftung, 76344 Eggenstein-Leopoldshafen (DE)
(72) Erfinder: MATHEA, Hans, 76344 Eggenstein-Leopoldshafen (DE)
(74) Vertreter: Dimmerling, Heinz
(86) Internationale Anmeldenummer: PCT/DE2001/003159
(87) Internationale Veröffentlichungsnummer: WO 2002/019039

(56) Entgegenhaltungen:
- DE-A- 4 336 690
- US-A- 3 788 739
- US-A- 5 659 841
- PATENT ABSTRACTS OF JAPAN vol. 006, no. 168 (P-139), 2. September 1982 (1982-09-02) & JP 57 086842 A (RICOH CO LTD), 31. Mai 1982 (1982-05-31)

## Beschreibung

Die Erfindung betrifft einen Drucker mit aufladbarer Bildwalze wie beispielsweise einen elektrophotographischen oder ionographischen Drucker nach dem Oberbegriff des Anspruchs 1, insbesondere einen Laser- oder LED-Drucker, zum Bedrucken eines Mediums, wobei die Bildwalze zum Übertragen von Toner auf das Medium dient, mit einer Ladeeinheit, zur Aufladung der Bildwalze, und einer Tonereinheit, mittels welcher der Toner auf die Bildwalze aufgetragen wird, und welche in einem vorbestimmten Winkelabstand in Umlaufrichtung der Bildwalze hinter der Ladeeinheit angeordnet ist, sowie einer Schreibeinheit, mittels welcher ein Strahl zur Veränderung der elektrischen Ladung auf der Bildwalze über die Bildwalze führbar ist, und einem Sensor, zur Erfassung der Ladung der Bildwalze.

Derartige Drucker sind im Stand der Technik hinlänglich bekannt. Zur Erreichung eines optimalen Druckbildes sind die Parameter des Druckers aufeinander abgestimmt. So ist insbesondere das Verhältnis der Oberflächenspannung der Bildwalze an der Auftragestelle des Toners aus der Tonereinheit auf die Bildwalze zur Spannung (BIAS) der Tonereinheit genau eingestellt. Des weiteren muß die Spannung der Schreibeinheit so gewählt sein, daß ein konturenscharfes Bild ohne Geisterbilder erreicht wird. Die eingestellten Werte beziehen sich regelmäßig auf bestimmte Umgebungsbedingungen.

Ändern sich die Umgebungsbedingungen, stimmen die eingestellten Werte nicht mehr, so daß sich die Qualität des Bildes verschlechtert. Ähnliches gilt auch, wenn sich die Druckgeschwindigkeit ändert. Es ist daher sehr schwierig, bei sich ändernden Umgebungsbedingungen beziehungsweise sich ändernder Druckgeschwindigkeit ein einwandfreies Bild zu erhalten.

Um ein optimales Bild zu erhalten, müssen bei einer Veränderung der Umgebungsbedingungen oder der Druckgeschwindigkeit alle Parameter neu justiert werden, um wieder ein optimales Bild zu erhalten. Es ist somit sehr problematisch, die Geschwindigkeit der Bildwalze und somit die Druckgeschwindigkeit zu verändern. Insbesondere lassen sich mit Druckern mit variable Druckgeschwindigkeit nahezu keine guten Bilder erzeugen.

Es ist bekannt, die Ladung der Bildwalze zu erfassen, um hierdurch den Einfluß der Umgebungsbedingungen festzeastellen und den Einfluß durch Verändern der Spannung der Ladeeinheit zu kompensieren. Der Sensor ist hierbei zwischen der Tonereinheit und der Ladeeinheit angeordnet.

Wenngleich durch die Erfassung der Ladung der Bildwalze auch der Einfluß der Änderungen der Umgebungsbedingungen zumindest teilweise kompensiert werden kann, so ist diese Kompensation noch nicht zufriedenstellend.

Aus der DE 43 36 690 A1 ist eine Einrichtung zum Messen von elektrischen Potentialkontrasten auf Oberflächen bekannt, die ein Ladungsbild aufweisen, bei welcher mittels einer Meßsonde eine verbesserte Messung der Obefflächenpotentiale erreicht und ein Einfluß auf ihre gezielte Änderung ausgeübt werden soll. Hierzu ist die Oberfläche als Meßfiäche mit ausgewählten Ladungsmustem versehen und die Meßsonde schneidenförmig ausgebildet und parallel zu einer Kante des Ladungsmusters und senkrecht zu einer angenommenen Bewegungsrichtung angeordnet.

Als typisches Anwendungsbeispiel für die schneidenförmige Meßsonde ist ein elektrophotographischer Drucker angegeben, welcher eine Aufladeeinheit und eine Entwicklerwaize aufweist. Zwar ist in der Druckschrift erwähnt, daß die Meßsonden Bestandteile der Entwicklerstation sein,können beziehungsweise die Entwicklerwalze selbst sein können, jedoch enthält die Druckschrift keinerlei Angaben darüber, welche Auswirkungen dies hat. Statt dessen ist in der Druckschrift als praktisches Anwendungsbeispiel angegeben, eine elektrophotographische Anordnung ohne Endwicklerstation zu verwenden. Hinweise auf eine Kompensation veränderter Umgebungsbedingungen oder unterschiedlicher Druckergeschwindigkeit enthält die DE 43 36 690 A1 nicht.

Des weiteren ist aus Patent Abstracts of Japan, vol. 006, No. 168 (P-139), 2. September 1982 (1982-09-02) & JP 57 086842 A (RICOH CO LTD), 31. Mai 1982 (1982-05-31) eine elektrophotographische Druckvorrichtung bekannt, bei welcher an den Rändern einer Bildwalze Detektoren angeordnet sind, mittels welcher die Spannung eines Corona-Generators erfaßt wird. Der Corona-Generator wird in axialer Richtung mittels eines Motors solange verschoben, bis die beiden Elektroden dieselbe Spannung messen.

Des weiteren ist aus der US 5,659,841 eine elektrophotographische Druckvorrichtung bekannt, bei welcher ein Sensor zur Erfassung des Oberflächenpotentials einer Bildwalze zwischen einer ersten Entwicklereinheit und einer zweiten Entwicklereinheit angeordnet ist.

Ebenso ist aus der US 3,788,739 eine elektrophotographische Druckvorrichtung bekannt, bei der ein Sensor zur Erfassung des Oberflächenpotentials einer Bildwalze an eine Schreibeinheit angrenzend angeordnet ist. Die Schreibeinheit und damit der Sensor sind in Drehrichtung der Bildwalze vor einer Entwicklereinheit angeordnet.

Es ist Aufgabe der Erfindung, einen eingangs genannten Drucker derart auszubilden, daß er bei sich verändernden Umgebungsbedingungen und unterschiedlicher Druckgeschwindigkeit ein einwandfreies Bild liefert.

Die Lösung dieser Aufgabe ergibt sich aus den Merkmalen des kennzeichnenden Teils des Anspruchs 1. Vorteilhafte Weiterbildungen der Erfindung ergeben sich aus den Unteransprüchen.

Gemäß der Erfindung ist ein Drucker mit aufladbarer Bildwalze wie beispielsweise elektrophotographischer oder ionographischer Drucker, insbesondere Laser- oder LED-Drucker, zum Bedrucken eines Mediums, wobei die Bildwalze zum Übertragen von Toner auf das Medium dient, mit einer Ladeeinheit zur Aufladung der Bildwalze, und einer Tonereinheit, mittels welcher Toner auf die Bildwalze aufgetragen wird, und welche in einem vorbestimmten Winkelabstand in Umlaufrichtung der Bildwalze hinter der Ladeeinheit angeordnet ist, sowie einer Schreibeinheit, mittels welcher ein Strahl zur Veränderung der elektrischen Ladung auf der Bildwalze über die Bildwalze führbar ist, und einem Sensor, zur Erfassung der Ladung der Bildwalze, dadurch gekennzeichnet, daß das vom Sensor abgegebene Signal sich infolge einer veränderten Druckgeschwindigkeit und/oder veränderten Umgebungsbedingungen ändert und Mittel vorhanden sind, welche in Abhängigkeit des Sensorsignals Signale zur Kompensation der veränderten Druckgeschwindigkeit und/oder veränderten Umgebungsbedingungen liefern.

Dadurch, daß die Ladung der Bildwalze in dem vorbestimmten Winkelabstand von der Ladeeinheit erfaßt werden kann, lassen sich die Einflüsse der Änderungen der Umgebungsbedingungen sehr gut kompensieren. Denn es hat sich herausgestellt, daß es für die Qualität des Druckbildes entscheidend ist, daß alle Parameter an die Oberflächenspannung der Bildwalze genau an der Auftragestelle des Toners auf die Bildwalze angepaßt werden. Dadurch, daß der Sensor die Ladung der Bildwalze in dem vorbestimmten Winkelabstand von der ersten Ladeeinheit erfaßt, können in vorteilhafter Weise alle vorhergehenden Einflüsse durch eine entsprechende Kompensation ausgeschaltet werden. So läßt sich beispielsweise eine verringerte Oberflächenspannung an der Bildwalze kurzfristig durch Verkleinerung der Spannung der Tonereinheit ausgleichen. Gleichzeitig kann die Spannung der Ladeeinheit erhöht werden. Gelangt der Bereich der Bildwalze, der mittels der erhöhten Spannung der Ladeeinheit aufgeladen wurde, zur Auftragestelle des Toners, das heißt zum Sensor, kann die Spannung der Tonereinheit wieder vergrößert werden, da die Kompensation der zuvor gesunkenen Oberflächenspannung der Bildwalze vollständig durch die Erhöhung der Spannung der ersten Ladeeinheit erfolgt.

Besonders vorteilhaft ist eine Ausführungsform der Erfindung bei der die Bildwalze einen von der Ladeeinheit aufladbaren, aber vom Strahl der Schreibeinheit nicht erfaßbaren sowie von der Tonereinheit mit Toner nicht versehbaren Randbereich hat, an dem der Sensor die elektrische Ladung der Bildwalze erfassen kann. Bei einer derartigen Ausführungsform ist es auf einfache Weise möglich, den Sensor exakt im selben Winkelabstand von der ersten Ladeeinheit anzuordnen, wie die Tonereinheit.

Wird beispielsweise mittels des Sensors festgestellt, daß sich die Oberflächenspannung der Bildwalze im Bereich der Tonereinheit verringert hat, kann dieser Einfluß beispielsweise durch Erhöhung der Spannung der Ladeeinheit kompensiert werden, wie dies bei einer besonderen Ausführungsform der Erfindung vorgesehen ist. Es ist jedoch auch möglich, zusätzlich oder statt dessen die Spannung der Tonereinheit zu verkleinern, wie dies bei einer weiteren Ausführungsform der Erfindung vorgesehen ist. Wird die Spannung der Tonereinheit verkleinert, ist es zweckmäßig, die Spannung einer Transfereinheit, mittels welcher der auf der Bildwalze vorhandene Toner auf das Medium übertragen wird, ebenfalls anzupassen. Es hat sich als besonders vorteilhaft herausgestellt, daß immer dann, wenn die Spannung der Tonereinheit geändert wird, die Spannung der Transfereinheit in entsprechender Weise geändert wird.

Darüber hinaus hat es sich als zweckmäßig erwiesen, die Spannung einer Löscheinheit, mittels der die Ladung der Bildwalze gelöscht wird, ebenfalls in Abhängigkeit des Ausgangssignals des Sensors zu verändern. Steigt die Oberflächenspannung der Bildwalze im Bereich der Tonereinheit an, hat sich eine Erhöhung der Spannung der Löscheinheit als sehr vorteilhaft erwiesen.

Darüber hinaus hat sich gezeigt, daß bei einem Anstieg der Oberflächenspannung der Bildwalze im Bereich der Tonereinheit sich eine Erhöhung der Spannung der Schreibeinheit sehr positiv auf die Bildqualität auswirkt.

Weitere Merkmale und Einzelheiten der vorliegenden Erfindung ergeben sich aus der nachfolgenden Beschreibung eines besonderen Ausführungsbeispiels unter Bezugnahme auf die Zeichnung.

Es zeigt
- Figur 1: eine schematische Darstellung eines erfindungsgemäßen Drukkers von der Seite, und
- Figur 2: eine schematische Darstellung einer erfindungsgemäßen Bildwalze in perspektivischer Ansicht.

Wie Figur 1 entnommen werden kann, weist ein erfindungsgemäß ausgebildeter Drucker zum Bedrucken eines Mediums 1 eine Bildwalze 2 auf, mittels der Toner auf das zu bedruckende Medium 1 aufgebracht wird. Die Bildwalze 2 wird mittels einer Ladeeinheit 3 elektrische aufgeladen. In Drehrichtung der Bildwalze 2, welche durch einen Pfeil 9 angezeigt wird, ist hinter der Ladeeinheit 3 eine als Laser ausgebildete Schreibeinheit 5 angeordnet. Ein vom Laser 5 ausgehender Laserstrahl 5a wird entsprechend dem Druckbild über die Bildwalze 2 geführt. Dort, wo der Laserstrahl 5a auf die Oberfläche der Bildwalze 2 auftrifft, entlädt sich die Bildwalze 2.

In einem vorbestimmten Winkelabstand α in Drehrichtung 9 der Bildwalze 2 hinter der Ladeeinheit 3 ist eine Tonereinheit 4, mittels welcher Toner auf die Bildwalze 2 aufgetragen wird, angeordnet. An den Stellen, an denen die Oberfläche der Bildwalze 2 noch elektrisch geladen ist, haftet Toner auf der Oberfläche der Bildwalze 2.

In Drehrichtung 9 der Bildwalze 2 ist hinter der Tonereinheit 4 eine Transfereinheit 7 angeordnet, mittels welcher der auf der Oberfläche der Bildwalze 2 haftende Toner auf das zu bedruckende Medium übertragen wird. Zum Bedrucken von Metallfolien ist auf der zu bedruckenden Seite der Folie eine zweite Transfereinheit 7a angeordnet.

Zur Entladung der Oberfläche der Bildwalze 2 ist in Drehrichtung 9 hinter der Transfereinheit 7 eine Löscheinheit 8 angeordnet.

Im selben Winkelabstand α, in dem die Tonereinheit 4 hinter der Ladeeinheit 3 angeordnet ist, ist ein Sensor 6, mittels dem die elektrische Ladung auf der Oberfläche der Bildwalze 2 gemessen werden kann, angeordnet.

Wie Figur 2 entnommen werden kann, weist die Bildwalze 2 einen mit Toner versehbaren Bereich 2a auf, der so breit ist, wie das Toner-Übergabeelement der Tonereinheit 4. Daneben weist die Bildwalze 2 einen Sensorbereich 2b auf, welcher nicht vom Toner-Übergabeelement der Tonereinheit 4 erfaßt wird. Der Sensorbereich 2b wird zwar von der Ladeeinheit 3 sowie der Löscheinheit 8 erfaßt beziehungsweise überdeckt, nicht jedoch vom Laserstrahl 5a des Lasers 5.

Der Sensor 6 ist so angeordnet, daß er dem Sensorbereich 2b gegenübersteht, so daß er die elektrische Ladung der Oberfläche der Bildwalze 2 beziehungsweise die Oberflächenspannung der Bildwalze 2 in dem Bereich 2b erfaßt. Hierdurch sind keine baulichen Veränderungen an der Tonereinheit 4 vorzunehmen.

## Patentansprüche

1. Drucker mit aufladbarer Bildwalze (2) wie beispielsweise elektrophotographischer oder ionographischer Drucker, insbesondere Laser- oder LED-Drucker, zum Bedrukken eines Mediums (1), wobei die Bildwatze (2) zum Übertragen von Toner auf das Medium (1) dient, mit einer Ladeeinheit (3) zur Aufladung der Bildwalze (2), und einer Tonereinheit (4), mittels welcher Toner auf die Bildwalze (2) aufgetragen wird, und welche in einem vorbestimmten Winkelabstand (α) in Umlaufrichtung der Bildwatze (2) hinter der Ladeeinheit (3) angeordnet ist, sowie einer Schreibeinheit (5), mittels welcher ein Strahl (5a) zur Veränderung der elektrischen Ladung auf der Bildwalze (2) über die Bildwalze (2) führbar ist, und einem Sensor (6) zur Erfassung der Ladung der Bildwalze (2),
**dadurch gekennzeichnet,**
**daß** der Sensor (6) die Ladung der Bildwalze (2) in dem vorbestimmten Winkelabstand (α) von der Ladeeinheit (3) erfaßt, wobei das vom Sensor (6) abgegebene Signal sich in Folge einer veränderten Druckgeschwindigkeit ändert, und Mittel vorhanden sind, welche in Abhängigkeit des Sensorsignals Signale zur Kompensation der veränderten Druckgeschwindigkeit liefern.

2. Drucker nach Anspruch 1,
**dadurch gekennzeichnet,**
**daß** die Bildwalze (2) einen nicht vom Strahl der Schreibeinheit (5) erfaßbaren sowie von der Tonereinheit (4) nicht mit Toner versehbaren Randbereich (2b) hat, an dem der Sensor (6) die elektrische Ladung der Bildwalze (2) erfaßt.

3. Drucker nach Anspruch 1 oder 2,
**dadurch gekennzeichnet,**
**daß** die Spannung (U_{BIAS}) der Tonereinheit (4) in Abhängigkeit des Ausgangssignals des Sensors (6) einstellbar ist.

4. Drucker nach einem der Ansprüche 1 bis 3,
**dadurch gekennzeichnet,**
**daß** die Spannung (U_{GRID}) der Ladeeinheit (3) in Abhängigkeit des Ausgangssignals des Sensor (6) einstellbar ist.

5. Drucker nach einem der Ansprüche 1 bis 4,
**dadurch gekennzeichnet,**
**daß** eine Transfereinheit (7 oder 7a) vorhanden ist, deren Spannung (U_{TRANSFER}) in Abhängigkeit des Ausgangssignals des Sensors (6) einstellbar ist.

6. Drucker nach einem der Ansprüche 1 bis 5,
**dadurch gekennzeichnet,**
**daß** eine Löscheinheit (8) vorgesehen ist, deren Spannung (U_{ERASE}) in Abhängigkeit des Ausgangssignals des Sensors (6) einstellbar ist.

7. Drucker nach einem der Ansprüche 1 bis 6,
**dadurch gekennzeichnet,**
**daß** die Spannung der Schreibeinheit (5) in Abhängigkeit des Ausgangssignals des Sensors (6) einstellbar ist.

## Claims

1. Printer with a chargeable image cylinder (2) such as an electrophotographic or ionographic printer, in particular a laser or LED printer for printing a medium (1), whereby the image cylinder (2) serves to transfer toner onto the medium (1), with a charging unit (3) for charging the image cylinder (2) and a toner unit (4) by means of which the toner is applied to the image cylinder (2) and which is arranged at a predetermined angular offset (α) behind the charging unit (3) in the rotation direction of the image cylinder (2), and a writing unit (5), by means of which a beam (5a) may be guided over the image cylinder (2) in order to change the electrical charge on the image cylinder (2), and a sensor (6) for detecting the charge on the image cylinder (2), **characterised in that** the sensor (6) detects the charge on the image cylinder (2) at the predetermined angular offset (α) from the charging unit (3), whereby the signal emitted by the sensor (6) changes as a consequence of a changed printing speed and means are available which, dependent upon the sensor signal, provide signals for compensating for the changed printing speed.

2. Printer according to claim 1, **characterised in that** the image cylinder (2) has an edge region (2b) not coverable by the beam of the writer unit (5) and not able to be provided with toner by the toner unit (4), where the sensor (6) is able to detect the electrical charge on the image cylinder (2).

3. Printer according to claim 1 or 2, **characterised in that** the voltage (U_{BIAS}) of the toner unit (4) is adjustable dependent upon the output signal of the sensor (6).

4. Printer according to one of the claims 1 to 3, **characterised in that** the voltage (U_{GRID}) of the charging unit (3) is adjustable dependent upon the output signal of the sensor (6).

5. Printer according to one of the claims 1 to 4, **characterised in that** a transfer unit (7 or 7a) is present whose voltage (U_{TRANSFER}) is adjustable dependent upon the output signal of the sensor (6).

6. Printer according to one of the claims 1 to 5, **characterised in that** an erasing unit (8) is provided whose voltage (U_{ERASE}) is adjustable dependent upon the output signal of the sensor (6).

7. Printer according to one of the claims 1 to 6, **characterised in that** the voltage of the writer unit (5) is adjustable dependent upon the output signal of the sensor (6).

## Revendications

1. Imprimante avec un tambour d'impression (2) pouvant être chargé, comme par exemple imprimante électrophotographique ou ionographique, en particulier imprimante laser ou imprimante à LED, pour l'impression d'un média (1), dans laquelle le tambour d'impression (2) sert au transfert de toner sur le média (1), avec une unité de charge (3) pour charger le tambour d'impression (2), et une unité de toner (4) au moyen de laquelle le toner est transféré sur le tambour d'impression (2) et qui est disposée à une distance angulaire (α) prédéfinie dans le sens de rotation du tambour d'impression (2) derrière l'unité de charge (3), ainsi qu'une unité d'écriture (5) au moyen de laquelle un rayon (5a) peut être guidé sur le tambour d'impression (2) pour modifier la charge électrique sur le tambour d'impression (2), et un capteur (6) pour saisir la charge du tambour d'impression (2),
**caractérisée par le fait**
**que** le capteur (6) saisit la charge du tambour d'impression (2) à la distance angulaire (α) prédéfinie de l'unité de charge (3), le signal délivré par le capteur (6) variant suite à un changement de la vitesse d'impression et qu'il est prévu des moyens qui fournissent des signaux pour compenser le changement de la vitesse d'impression en fonction du signal du capteur.

2. Imprimante selon la revendication 1,
**caractérisée par le fait**
**que** le tambour d'impression (2) possède une zone marginale (2b) ne pouvant pas être atteinte par le rayon de l'unité d'écriture (5) ni être munie de toner par l'unité de toner (4), sur laquelle le capteur (6) saisit la charge électrique du tambour d'impression (2).

3. Imprimante selon la revendication 1 ou 2,
**caractérisée par le fait**
**que** la tension (U_{BIAS}) de l'unité de toner (4) est réglable en fonction du signal de sortie du capteur (6).

4. Imprimante selon l'une des revendications 1 à 3,
**caractérisée par le fait**
**que** la tension (U_{GRID}) de l'unité de charge (3) est réglable en fonction du signal de sortie du capteur (6).

5. Imprimante selon l'une des revendications 1 à 4,
**caractérisée par le fait**
**qu'**il est prévu une unité de transfert (7 ou 7a) dont la tension (U_{TRANSFER}) est réglable en fonction du signal de sortie du capteur (6).

6. Imprimante selon l'une des revendications 1 à 5,
**caractérisée par le fait**
**qu'**il est prévu une unité d'effacement (8) dont la tension (U_{ERASE}) est réglable en fonction du signal de sortie du capteur (6).

7. Imprimante selon l'une des revendications 1 à 6,
**caractérisée par le fait**
**que** la tension de l'unité d'écriture (5) est réglable en fonction du signal de sortie du capteur (6).
